# EUROPÄISCHE PATENTSCHRIFT

(11) **EP 0 668 133 B1**
(45) Veröffentlichungstag und Bekanntmachung des Hinweises auf die Patenterteilung: **05.08.1998**
(21) Anmeldenummer: 95102064.3
(22) Anmeldetag: 14.02.1995
(51) Int. Cl.: B28B 11/04, B28B 13/02

(54) **Einrichtung und Verfahren zur Einbringung von pneumatisch förderbaren Schüttgütern in Bauelemente**
Device and process for pneumatically feeding insulating bulk material on a building element
Dispositif et procédé pour distribuer pneumatiquement un matériau isolant en vrac sur un élément de construction

(30) Priorität: 21.02.1994 DE 4405502
(43) Veröffentlichungstag der Anmeldung: 23.08.1995
(73) Patentinhaber: FRAUNHOFER-GESELLSCHAFT ZUR FÖRDERUNG DER ANGEWANDTEN FORSCHUNG E.V., 80636 München (DE)
(72) Erfinder: Pater, Heinz-Georg, Dipl.-Ing., D-59457 Werl (DE); Schmalenberg, Ulrich, D-44359 Dortmund (DE); Siebel-Achenbach, Georg, Dipl.-Ing., D-44227 Dortmund (DE); Overmann, Reinhard, D-45711 Datteln (DE)

(56) Entgegenhaltungen:
- US-A- 1 898 385
- DATABASE WPI Week 8530, Derwent Publications Ltd., London, GB; AN 85-182724 & SU-A-1 133 097 (WOOD WKG IND RES IN) 7. Januar 1985

## Beschreibung

Die Erfindung betrifft ein Verfahren und eine Einrichtung zum Einbringen von pneumatisch förderfähigen Schüttgütern in Bauelementen gemäß dem Oberbegriff des Hauptanspruches (siehe z.B. die US-A-1,898,385).

Bei verschiedenen Bauteilen, insbesondere beim Bau von Fertighäusem besteht die Notwendigkeit der Befüllung der Bauteile mit Dämmstoffen. Insbesondere werden hierfür Zellulose Dämmstoffe verwendet. Zur Einbringung dieser Dämmstoffe in die gewünschten Hohlräume der Gebäudewand- und Dachkonstruktionen werden meistens Blasverfahren eingesetzt, die das vorbereitete Material mit Luft als Trägersubstanz über Rohr- und Schlauchsysteme zum Ablagerungsort transportieren. Diese, manuell bedienbaren Systeme sind nur für den Einsatz vor Ort in der Bausanierung und Dämmung einsetzbar. Aufgrund der hohen Staubentwicklung bei dieser offenen Einbringungsweise haben diese Systeme keine wirtschaftlichen Einsatzmöglichkeiten. Es wurden verschiedene Ansätze mit großflächigen Abdeckungen entwickelt, die jedoch bisher keine zufriedenstellenden Ergebnisse brachten.

Aufgabe der vorliegenden Erfindung ist es, eine Einrichtung und Verfahren zur Einbringung von pneumatisch förderfähigen Dammstoffen, insbesondere in Hausbauelemente anzugeben, die es erlaubt, die Zellulose Dämmstoffe mechanisiert oder automatisiert in industriellem Maßstab (größere Mengen) staubarm und mit einer einstellbaren Gleichmäßigkeit einzubringen.

Diese Aufgabe ist durch die im Anspruch 1 angegebene Einrichtung gelöst. Unteransprüche stellen vorteilhafte Weiterbildungen dar.

Die erfindungsgemäße Einrichtung ist einfach und funktionell aufgebaut, mit einer kompakten Bauweise. Dies ist für den industriellen Einsatz wesentlich. Die Einrichtung ist einsetzbar für alle Teile der Fertigbauelemente, wie z.B. Wände- oder Dachkonstruktionen, welche mit Dämmstoffen befüllt werden müssen. Dadurch, daß die Befüllung gesteuert wird, ist eine konstante Fülldichte erreichbar. Um dies zu erreichen, wird die Füllstoffdichte konstant gemessen und sowohl die Geschwindigkeit als auch die Verfahrbarkeit der Fülleinrichtung der gegebenen und der zu erreichenden Füllstoffdichte angepaßt. Außerdem wird ständig der Füllungsgrad der Befüllung gemessen und die Verfahrbarkeit der Einrichtung danach gesteuert. Ferner ist bei der erfindungsgemäßen Einrichtung wesentlich, daß die Abluft aus dem System gezielt abgesaugt wird; dadurch kann die Staubbelastung des Arbeitsplatzes sehr gering gehalten werden. Außerdem können aus dem Abluftstrom restliche Dämmstoffkomponenten eliminiert und dem Füllprozeß wieder zurückgeführt werden. Durch die einfache Konstruktion der Einrichtung ist gegeben, daß sie für unterschiedliche Fertighaussystemelemente einfach anpaßbar ist. Dadurch ist erreicht, daß mit einer Einrichtung ein komplettes Produktspektrum eines Herstellers bearbeitet werden kann.

Die Einrichtung sowie das Verfahren zur staubarmen Befüllung von Bauelementen mit pneumatisch förderfähigen Schüttgütern wird im nachfolgenden anhand eines Ausfühtungsbeispieles erläutert. Es zeigen:
Fig. 1 Einrichtung zum Einbringen von pneumatisch förderbaren Dämmstoffen in ein Bauteilmodul

Die erfindungsgemäße Einrichtung weist ein Rahmengestell 1a auf, welches über ein an seinen beiden Seiten angeordneten Hubmechanismus 2 auf das zu füllende Baulement 11 abgesenkt wird. Der Hubmechanismus 2 ist elektrisch, pneumatisch oder hydraulisch betätigbar. An dem Rahmengestell 1a ist ein steuerbarer, verfahrbarer Rahmen 1, welches auf das zu füllende Wandelement 11 (Rähm) aufgesetzt wird, angeordnet. Die Breite des Verfahrrahmens 1 ist nur geringfügig größer als die Breite des zu füllenden Wandelementes, wodurch ein geringer Platzbedarf realisiert wird. Die Befülleinrichtung kann somit auch nachträglich in einer Fertigungsstätte eingebaut werden. Auf dem Verfahrrahmen 1 ist ein Füllschlitten 3 verfahrbar angeordnet, der die zu füllenden Bauelemente längs einzeln überfahren kann. An dem Füllschlitten 3 sind alle, für das gleichmäßige Befüllen und die Staubabsaugung sowie die Breitenanpassungen erfoderlichen Elemente angeordnet. Im einzelnen sind es ein Füllrohr 4, ein Lochblech 5, ein plattenförmiges verfahrbares Element 6, eine Trennwand 7 und Sensoren 8, 13, 14 und 15. Die einzubringenden Dämmstoffe 10 werden über das Einfüllrohr 4 mittels Gebläse in die Befülleinrichtung zugefördert, wobei diese zu Anfang des Befüllvorganges am Anfang des zu füllenden Baulementes 11 angeordnet ist. Die Füllstoffe 10 werden in das Bauelement solange eingeblasen, bis eine entsprechende Dichte erreicht ist. Die Dichte der Befüllung wird mittels Sensor 8 festgestellt. Ist die erforderliche Dichte der Befüllung erreicht, so wird der Verfahrrahmen 1 in Bewegung gesetzt und das zu füllende Element an einer weiteren Stelle befüllt. Durch das plattenförmige Element 6 und die absenkbare Trennwand 7 ist gewährleistet, daß der Verfahrrahmen 1 staubdicht auf das zu befüllende Element 11 aufgesetzt wird. Die Trennwand 7 schottet die Einlaßkammer sowohl in der Höhe als auch in der Breite gegen das zu füllende Bauelement 11 ab. Ebenfalls die eventuell in dem Wandelement 11 befindlichen Einbauten 12 werden durch die Trennwand 7 staubdicht abgeschottet. Gleichzeitig mit der Befüllung erfolgt über das Lochblech 5 das Absaugen der überschüssigen Luft, wobei die Öffnungen des Lochblechs 5 der Größe der Dämmstoffpartikel angepaßt sind. Die angesaugten Dämmstoffpartikel werden von der abgesaugten Luft getrennt und wieder dem Befüllkreislauf zugeführt. Die Einrichtung weist weitere Sensoren 13, 14 auf zur Erfassung der Rahmenkanten und zur Steuerung der Bewegung des Verfahrrahmens 1. Das Lochblech 5 ist durch eine Haube 9 abgedeckt und der Absaugstutzen 16 an dieser angeordnet. Dem Verfahrrahmen 1 ist ein Getriebeantrieb 17 zugeordnet, welcher mittels Zahnriemen 18 oder andere geeigneten Zugsysteme (Kette, Seil) diesen in die Längsrichtung bewegt. Die zu befüllenden Elemente 11 haben in der Regel einen Balkenrahmen und eine Rückplatte. Die Länge dieser Elemente ist meistens viel größer als deren Breite. Die Abmessungen können z.B. betragen: Höhe 2000 - 4000mm, Breite 300 - 800mm und Tiefe 100 - 200mm. Mehrere Elemente können nebeneinander zu einer kompletten Wand bis zu etwa 6000 - 8000mm Breite angeordnet sein. Durch die erfindungsgemäße Vorrichtung ist es möglich, jedes Element einzeln mit einer voreingestellten Dichte mit Dämmstoff bündig zu füllen. Es ergibt sich folgendes Verfahren zum Befüllen eines Bauelementes:

Das Rahmengestell 1a mit den genannten Aufbauten wird in in Z-Richtung angehobenen Zustand über ein zu füllendes Wandelement 11 gefahren und ausgerichtet. Das Rahmengestell 1a wird nach Betätigung einer Starttaste der zugeordneten Steuerung auf das Rähm 11 abgesenkt und mittels des Sensors 14 wird die Kante des zu befüllenden Rahmens 11 abgetastet. Daraufhin wird die Trennwand 7 des Füllschlittens 3 eingefahren, so daß unter dem Füllschlitten 3 mit den abgedeckten Rahmenelementen 11 ein geschlossener Raum gebildet wird. Zu diesem Zeitpunkt wird die Blasanlage in Betrieb genommen, die über den Einfüllstutzen 4 das Dämmaterial 10 in die zu befüllende Kammer einbläst. Gleichzeitig wird die Absaugvorrichtung eingeschaltet, die über den Absaugstutzen 16 die Transportluft und den anfallenden Staub absaugt. Erreicht das Dämmaterial unter dem Meßsensor 8 die eingestellte Dichte, so startet die Steuerung die Bewegung des Füllschlittens 3 in die Y-Richtung. Die Geschwindigkeit wird dabei über den Dichtesensor 8 geregelt. Wird das Gefachende durch den Sensor 15 erfaßt, wird der Füllvorgang gestoppt und die Trennwand 7 aus dem Gefache herausgefahren. Der Füllschlitten 3 bedeckt jetzt den Abschlußbalken des Gefaches, so daß weiterhin eine geschlossene Kammer besteht. Jetzt startet der Füllvorgang erneut, um den restlichen Gefacheraum mit Dämmaterial zu füllen. Ist dieser Vorgang beendet, so wird das Rahmengestellt 1a angehoben, der Füllschlitten 3 in seiner Ausgangsposition (negative X-Richtung) zurückgefahren, um das Rahmengestell 1a über den nächsten (nebenliegenden) Gefache in Position gebracht. Ab hier wiederholt sich der oben beschriebene Füllvorgang. Die erfindungsgemäße Einrichtung ermöglicht sowohl eine schrittweise Befüllung der einzelnen Elemente als auch durch parallele Anordnung mehrerer Füllschlitten eine zeitgleiche Befüllung einer entsprechender Anzahl Gefache.

## Patentansprüche

1. Einrichtung zum Einbringen von pneumatisch förderbaren Schüttgütern, insbesondere Zellulose-Dämmstoffen in Hausbauelemente von Fertighäusem, insbesondere Modul-Rähms, Türen- oder Fensterrahmen, mit einer Einfüllvorrichtung **dadurch gekennzeichnet**, daß die Einrichtung ein auf das zu befüllende Element (11) aufsetzbares, verfahrbares Rahmengestell (1a) aufweist, an dem ein staubdichter Verfahrrahmen (1) und ein Füllschlitten (3) mit Elementen (7, 6, 5, 9) zum Abdichten der Einfüllkammer und mit einem Einfüllstutzen (10) und ein Absaugstutzen (16) angeordnet sind, wobei das Absaugen der überschüssigen Luft über ein Gitterelement /Lochblech (5) erfolgt und mit einem Sensor (8) zur Erfassung der Befülldichte und zur gleichzeitigen Steuerung der Bewegung und der Geschwindigkeit des Füllschlittens (3) und mit weiteren Sensoren (14, 15) zur Erfassung der Position des Verfahrrahmens (1) gegenüber dem zu befüllenden Element (11)

2. Einrichtung nach Anspruch 1 **dadurch gekennzeichnet**, daß der Einfüllstutzen (4) und der Absaugstutzen (16) feststehend oder beweglich angeordnet sind.

3. Einrichtung nach Anspruch 1 oder 2 **dadurch gekennzeichnet**, daß die Dichtungselemente zur Abdichtung der Einfüllkammer des Füllschlittens (3) durch ein plattenförmiges in Y -Richtung verfahrbares Element (6), durch eine in die Befüllkammer absenkbare Trennwand (7) und durch durch eine Haube (9) abgedecktes Lochblech (5) gebildet sind.

4. Einrichtung nach Anspruch 3, **dadurch gekennzeichnet**, daß die Öffnungen des Lochbleches (5) eine Dämmaterial abhängige Größe aufweisen.

5. Verfahren zur Einbringung von pneumatisch förderbaren Schüttstoffen, insbesondere Dämmstoffen in Hausbauelemente von Fertighäusem, wobei die Dämmstoffe mittels Luft zum Ablagerungsort über Rohr- und Schlauchsysteme eingebracht, transportiert und dort eingefüllt werden, **dadurch gekennzeichnet**, daß die Dämmstoffe über einen staubdichten Aufsatz zum Ablagerungsort transportiert und dort abgelagert werden, und daß während des Befüllvorganges die Dämmstoffdichte kontrolliert und durch die Verfahrbewegung der Befülleinrichtung geregelt wird, und daß gleichzeitig mit dem Befüllvorgang die Abluff gezielt abgesaugt wird und die restlichen Dämmstoffkomponenten aus dem Abluttstrom eliminiert und dem Füllstoffprozeß zugeführt werden.

## Claims

1. Device for inserting pneumatically conveyable bulk goods, especially cellulose insulating materials, into constructional elements of prefabricated houses, especially module wall elements, door or window frames, said device having a filling means,
**characterised in that**
the device has a frame (1a) which may he driven and set on the element (11) to be filled and on which a dust-tight travelling frame (1) and a filling carriage (3) with elements (7,6,5,9) for sealing the filling chamber and with a filling neck (10) and an extraction piece (16) are disposed, the extraction of the excess air taking place via a lattice member/perforated plate (5), and with a sensor (8) for detecting the filling density and for simultaneously controlling the movement and the speed of the filling carriage (3), and with further sensors (14, 15) for detecting the position of the travelling frame (1) in relation to the element (11) which is to be filled.

2. Device according to claim 1, **characterised in that** the filling neck (4) and the extraction piece (16) are disposed to be fixed or movable.

3. Device according to claim 1 or 2, **characterised in that** the sealing elements for sealing the filling chamber of the filling carriage (3) are formed by a plate-shaped element (6) which may be driven in a Y-direction, by a partition wall (7) which may be lowered into the filling chamber, and by perforated plate (5) covered by a hood (9).

4. Device according to claim 3, **characterised in that** the size of the apertures of the perforated plate (5) depends on the insulating material.

5. Method of inserting pneumatically conveyable bulk goods, especially insulating materials, into constructional elements of prefabricated houses, the insulating materials being brought to the place where they are deposited by means of air and via pipe and tube systems and are inserted there, **characterised in that** the insulating materials are transported via a dust-tight attachment to the place of deposition and are deposited there, and in that, during the filling process, the density of the insulating material is checked and adjusted by the travelling movement of the filling means, and that, simultaneously with the filling process, the waste air is deliberately extracted and the remaining insulating material components are eliminated from the stream of extracted air and led to the filling process.

## Revendications

1. Système pour mettre pneumatiquement des produits transportables en vrac, en particulier des matières isolantes en cellulose, dans des éléments de construction pour maisons préfabriquées, en particulier d'encadrement modulaire, de châssis de porte ou de fenêtre, avec un dispositif de remplissage,
caractérisé en ce que
le système présente un bâti (1a), que l'on peut poser sur l'élément à remplir(11), et qui est déplaçable, bâti sur lequel sont disposés un cadre de déplacement (1), étanche à la poussière, et un chariot de remplissage (3) avec des éléments (7, 6, 5, 9) servant à étancher la chambre de remplissage et avec un ajutage de remplissage (10) et un ajutage d'aspiration (16), l'aspiration de l'air en excès ayant lieu au moyen d'un élément à grille/une tôle perforée (5), et avec un détecteur (8) servant à mesurer la masse volumique et à commander en même temps le mouvement et la vitesse du chariot de remplissage (3) et avec d'autres détecteurs (14, 15) servant à saisir la position du cadre de déplacement (1) par rapport à l'élément à remplir (11).

2. Système selon la revendication 1,
caractérisé en ce que
l'ajutage de remplissage (4) et l'ajutage d'aspiration (16) sont disposés de façon fixe ou mobile.

3. Système selon la revendication 1 ou 2,
caractérisé en ce que
les éléments d'étanchéité qui servent à rendre étanche la chambre de remplissage du chariot de remplissage (3) sont formés par un élément déplaçable (6), en forme de plaque en direction Y, par une cloison de séparation (7) qui peut être abaissée dans la chambre de remplissage et par une tôle perforée (5), recouverte par un capot (9).

4. Système selon la revendication 3,
caractérisé en ce que
les ouvertures de la tôle perforée (5) présentent une grandeur qui est fonction du matériau isolant.

5. Procédé pour mettre pneumatiquement des produits transportables en vrac, en particulier des matières isolantes dans des éléments de construction pour maisons préfabriquées, les matières isolantes étant mises et transportées au moyen d'air vers le lieu de dépôt à l'aide de systèmes de tubes et de tuyaux et étant remplies à cet endroit,
caractérisé en ce que
- les matières isolantes sont transportées au moyen d'une garniture étanche à la poussière vers le lieu de dépôt et sont déposées à cet endroit,
- pendant le processus de remplissage on contrôle la densité des matières isolantes et on la règle grâce au mouvement de déplacement du dispositif de remplissage, et
- on aspire de façon appropriée l'air vicié en même temps que le processus de remplissage et l'on élimine les composants résiduels des matières isolantes de l'air évacué et on les amène au processus de la matière de remplissage.
